# EUROPÄISCHE PATENTSCHRIFT

(11) **EP 2 209 881 B1**
(45) Veröffentlichungstag und Bekanntmachung des Hinweises auf die Patenterteilung: **16.04.2014**
(21) Anmeldenummer: 08851628.1
(22) Anmeldetag: 30.10.2008
(51) Int. Cl.: C11D 3/43, C11D 3/28, C11D 17/04

(54) **BRILLENPUTZTÜCHER**
CLEANING CLOTHS FOR SPECTACLES
LINGETTES DE NETTOYAGE POUR LUNETTES

(30) Priorität: 21.11.2007 DE 102007056172
(43) Veröffentlichungstag der Anmeldung: 28.07.2010
(73) Patentinhaber: Henkel AG & Co. KGaA, 40589 Düsseldorf (DE)
(72) Erfinder: BRÜCKNER, Erik, 40723 Hilden (DE); NOGLICH, Jürgen, 40474 Düsseldorf (DE); KARSTEN, Stefan, 51645 Gummersbach (DE)
(86) Internationale Anmeldenummer: PCT/EP2008/064739
(87) Internationale Veröffentlichungsnummer: WO 2009/065713

(56) Entgegenhaltungen:
- EP-A- 0 273 594
- EP-A- 1 974 715
- WO-A-99/41068
- WO-A-02/090483
- WO-A-2004/074417
- AU-B2- 731 352

## Beschreibung

Gegenstand dieser Erfindung ist die Verwendung eines Reinigungstuchs für harte Oberflächen, das ein Substrat und eine wässrige Zusammensetzung umfasst, zur Reinigung von Brillengläsern. Dabei können die Brillengläser auch mit einem Nanocoating beschichtet sein.

Die Zahl der Brillenträger nimmt in der Gesellschaft immer weiter zu. Hierzu haben einerseits veränderte Lebens- und Arbeitsbedingungen und andererseits sowohl verbesserte medizinisch-diagnostische Methoden als auch eine größere gesellschaftliche Akzeptanz des Brilletragens beigetragen. Ein großer Teil der Bevölkerung trägt ständig Sehhilfen, weiterhin sind viele für spezielle Aufgaben wie etwa das Lesen oder Bildschirmarbeit auf Brillen angewiesen. Zusätzlich gelten Sonnenbrillen, ob mit oder ohne Korrekturgläser, als wichtiges modisches Accessoire.

Während die Brillengläser ursprünglich aus Mineralglas geschliffen wurden, sind heutzutage zunehmend Kunststoffgläser in Gebrauch. Der Vorteil liegt sowohl im geringeren Gewicht als auch in der geringeren Bruchneigung; nachteilig ist hingegen die höhere Kratzempfindlichkeit. Sowohl zur Verbesserung der Kratzfestigkeit als auch zur Verleihung weiterer wünschenswerter Eigenschaften werden aus Duroplasten gefertigte Brillengläser daher häufig beschichtet, in der Regel mit hydrophoben Nanocoatings.

Reinigungstücher für Korrektur- und Sonnenbrillen erfreuen sich beim Verbraucher steigender Beliebtheit, da sie überall und zu jeder Zeit eine schnelle Reinigung ermöglichen. Die Reinigung beschichteter Brillengläser stellt den Nutzer jedoch vor einige Probleme, denn derartige Gläser lassen sich mit herkömmlichen Tensid-/Lösungsmittelgemischen nur schwer oder gar nicht benetzen. Bislang ließen sich nur Mittel mit sehr hohem Tensidanteil zur Reinigung solcher Brillengläser verwenden. Mit solchen Mitteln getränkte Reinigungstücher hinterlassen jedoch Tropfen auf der Oberfläche. Poliert man diese tensidhaltigen Tropfen nicht mit einem zweiten, sauberen Tuch aus, so verbleiben auf dem Glas kreisförmige, störende Tensidrückstände. Die Notwendigkeit eines zweiten Tuchs wirkt dem Benutzerkomfort der Einweg-Reinigungstücher jedoch entgegen. Auch werden manche Arten der Beschichtung durch übliche Reinigungsmittelinhaltsstoffe angegriffen, so dass sich die Beschichtung mit der Zeit abnutzt.

Wünschenswert wäre daher ein rückstandsfreies oder zumindest ein rückstandsarmes Reinigungsmittel, dessen geringe Rückstände transparent austrocknen und den Brechungsindex der Brillengläser nur in geringem Maße, idealerweise überhaupt nicht beeinflussen. Gleichzeitig sollte das Netzmittel lösungsmittelverträglich sein. Es sollte Verwendung in einem feuchten Reinigungstuch finden, welches eine bequeme, rückstandsfreie Reinigung einer Brille ohne Nachpolieren mit einem zweiten, trockenen Tuch ermöglicht. Aufgabe dieser Erfindung war daher die Bereitstellung eines Reinigungstuchs für Brillen, welches auch bei nanobeschichteten Kunststoffgläsern eine gute Reinigungsleistung aufweist und gleichzeitig die Beschichtung schont.

EP1974715 offenbart eine Tränklösung für getränkte Reinigungstücher, insbesondere Brillenputztücher, die Wasser, Ethanol und Pyrrolidoncarbonsäureester (PCA-Ester) enthält, weiterhin Tenside, z.B. anionische Tenside wie Natriumlauroylsarcosinat.

Es wurde gefunden, dass eine Wirkstoffkombination aus Alkylpyrrolidon (ideal 1-Octyl-2-pyrrolidon), Lösungsmittel und geringen Mengen an Tensiden und Wasser, aufgebracht auf ein Papier- oder Mikrofasertuch, die oben beschriebenen Widersprüche löst.

Gegenstand der Anmeldung ist daher die Verwendung eines Reinigungstuchs für harte Oberflächen, das ein Substrat und eine wässrige Zusammensetzung umfasst, wobei letztere mindestens ein alkoholisches Lösemittel, ein Alkylpyrrolidon und bis zu 0,1 Gew.-% mindestens eines anionischen Tensids enthält.

Mit dem erfindungsgemäß verwendeten Reinigungstuch wird eine deutlich verbesserte Benetzung von aus Polycarbonaten, etwa Polydiallyldiglycolcarbonaten, gefertigten Brillengläsern erzielt. Dabei spielt es keine Rolle, ob die Gläser ein Coating aufweisen. Als weitere Vorteile sind zu nennen, dass das Netzmittel in der wässrigen Zusammensetzung nicht auf die eingesetzten Substrate aufzieht, so dass es auch nach längerer Lagerung wirksam bleibt, und dass es keinen oder zumindest einen transparenten Film bildet, so dass die optischen Eigenschaften der Brille nicht beeinträchtigt werden. Auch wird die Glasvergütung durch die wässrige Zusammensetzung nicht geschädigt.

Im Rahmen der vorliegenden Erfindung stehen Fettsäuren bzw. Fettalkohole bzw. deren Derivate - soweit nicht anders angegeben - stellvertretend für verzweigte oder unverzweigte Carbonsäuren bzw. Alkohole bzw. deren Derivate mit vorzugsweise 6 bis 22 Kohlenstoffatomen. Erstere sind insbesondere wegen ihrer pflanzlicher Basis als auf nachwachsenden Rohstoffen basierend aus ökologischen Gründen bevorzugt, ohne jedoch die erfindungsgemäße Lehre auf sie zu beschränken. Insbesondere sind auch die beispielsweise nach der ROELENschen Oxo-Synthese erhältlichen Oxo-Alkohole bzw. deren Derivate entsprechend einsetzbar.

Wann immer im Folgenden Erdalkalimetalle als Gegenionen für einwertige Anionen genannt sind, so bedeutet das, dass das Erdalkalimetall natürlich nur in der halben -zum Ladungsausgleich ausreichenden-Stoffmenge wie das Anion vorliegt.

Stoffe, die auch als Inhaltsstoffe von kosmetischen Mitteln dienen, werden nachfolgend gegebenenfalls gemäß der International Nomenclature Cosmetic Ingredient- (INCI-) Nomenklatur bezeichnet. Chemische Verbindungen tragen eine INCI-Bezeichnung in englischer Sprache, pflanzliche Inhaltsstoffe werden ausschließlich nach Linné in lateinischer Sprache aufgeführt. Sogenannte Trivialnamen wie "Wasser", "Honig" oder "Meersalz" werden ebenfalls in lateinischer Sprache angegeben. Die INCI-Bezeichnungen sind dem "International Cosmetic Ingredient Dictionary and Handbook, Seventh Edition (1997)" zu entnehmen, das von The Cosmetic, Toiletry and Fragrance Association (CTFA), 1101, 17th Street NW, Suite 300, Washington, DC 20036, U.S.A., herausgegeben wird und mehr als 9.000 INCI-Bezeichnungen sowie Verweise auf mehr als 37.000 Handelsnamen und technische Bezeichnungen einschließlich der zugehörigen Distributoren aus über 31 Ländern enthält. Das International Cosmetic Ingredient Dictionary and Handbook ordnet den Inhaltsstoffen eine oder mehrere chemische Klassen (Chemical Classes), beispielsweise "Polymeric Ethers", und eine oder mehrere Funktionen (Functions), beispielsweise "Surfactants - Cleansing Agents", zu, die es wiederum näher erläutert. Auf diese wird nachfolgend gegebenenfalls ebenfalls bezug genommen.

Die Angabe CAS bedeutet, daß es sich bei der nachfolgenden Zahlenfolge um eine Bezeichnung des Chemical Abstracts Service handelt.
Soweit nicht explizit anders angegeben, beziehen sich angegebene Mengen in Gewichtsprozent (Gew.-%) auf das gesamte Mittel. Dabei beziehen sich diese prozentualen Mengenangaben auf Aktivgehalte.

### Alkylpyrrolidon

Die im erfindungsgemäß verwendeten Reinigungstuch eingesetzte wässrige Zusammensetzung enthält ein Alkylpyrrolidon. Geeignete Alkylpyrrolidone weisen dabei eine C₆₋₁₆- Alkylkette, insbesondere eine C₈₋₁₈-Alkylkette auf. Besonders bevorzugt ist dabei das 1-Octyl-2-Pyrrolidon. Dieses ist beispielsweise unter dem Handelsnamen Surfadone^{®} LP-100 von der Firma International Specialty Products erhältlich. Das Alkylpyrrolidon wird vorzugsweise in Mengen von 0,001 bis 0,1 Gew.-% eingesetzt, besonders bevorzugt in Mengen von 0,005 bis 0,05 Gew.-%.

### Alkoholisches Lösemittel

Weiterhin enthält die Zusammensetzung mindestens ein alkoholisches Lösemittel. Bevorzugt wird dieses Lösungsmittel ausgewählt aus der Gruppe umfassend C₁₋₆-Alkohole, C₂₋₆-Diole und Gemische derselben, insbesondere ausgewählt aus der Gruppe umfassend Ethanol, Isopropanol, n-Propanol, n-Butanol, Ethylenglycol, Diethylenglycol, Propylenglycol sowie Gemische derselben, besonders bevorzugt Ethanol, Isopropanol, n-Propanol sowie Gemische derselben.

Beispielhafte Lösemittel sind die folgenden gemäß INCI benannten Verbindungen: Alcohol (Ethanol), n-Butyl Alcohol, t-Butyl Alcohol, Butylene Glycol, Diethylene Glycol, Dipropylene Glycol, Ethyl Hexanediol, Glycol, Hexanediol, 1,2,6-Hexanetriol, Hexyl Alcohol, Hexylene Glycol, Isopentyldiol, Isopropanol (INCl Isopropyl Alcohol), Methyl Alcohol, Methylpropanediol, Neopentyl Glycol, Pentylene Glycol, Propanediol, Propyl Alcohol (n-Propanol), Propylene Glycol, Tetrahydrofurfuryl Alcohol, Trimethylhexanol.

Vorzugsweise enthält die wässrige Zusammensetzung alkoholische Lösemittel, insbesondere ausgewählt aus der Gruppe umfassend Ethanol, n-Propanol, Isopropanol sowie Gemische derselben, in Mengen von 30 bis 70 Gew.%, vorzugsweise 40 bis 60 Gew.-%.

### Anionische Tenside

Die wässrige Zusammensetzung enthält weiterhin mindestens ein anionisches Tensid. Bevorzugte Aniontenside im Rahmen dieser Erfindung sind C₈-C₁₈-Monoalkylsulfate (insbesondere Fettalkoholsulfate), C₈-C₁₈-Alkylpolyglykolethersulfate (Fettalkoholethersulfate) mit 2 bis 6 Ethylenoxideinheiten (EO) im Etherteil, C₈-C₂₀-Alkansulfonate, C₈-C₁₈-N-Sarkosinate sowie C₈-C₁₈-N-Acyltauride. Weiterhin können auch C₈-C₁₈-α-Olefinsulfonate, sulfonierte C₈-C₁₈-Fettsäuren, insbesondere Dodecylbenzolsulfonat, C₈-C₂₂-Carbonsäureamidethersulfate, Sulfobernsteinsäuremono- und -di-C₈-Cₗₑ-Alkylester, C₈-C₁₈-Alkylpolyglykolethercarboxylate und C₈-C₁₈-Alkylisethionate bzw. deren Mischungen verwendet werden. Bevorzugt werden Fettalkoholsulfate, Fettalkoholethersulfate, sekundäre Alkylsulfonate, Sarkosinate und/oder Tauride eingesetzt. Der Einsatz linearer Alkylbenzolsulfonate ist dagegen nicht bevorzugt.
Die anionischen Tenside werden vorzugsweise als Natriumsalze eingesetzt, können aber auch als andere Alkali- oder Erdalkalimetallsalze, beispielsweise Magnesiumsalze, sowie in Form von Ammonium- oder Mono-, Di-, Tri- bzw. Tetraalkylammoniumsalzen enthalten sein, im Falle der Sulfonate auch in Form ihrer korrespondierenden Säure, z.B. Dodecylbenzolsulfonsäure.

### Fettalkoholsulfate

Als Alkylsulfate (Fettalkoholsulfate, FAS) werden die Alkali- und insbesondere die Natriumsalze der Schwefelsäurehalbester der C₁₂₋₁₈-Fettalkohole, beispielsweise aus Kokosfettalkohol, Talgfettalkohol, Lauryl-, Myristyl-, Cetyl- oder Stearylalkohol oder der C₁₀₋₂₀-Oxoalkohole und diejenigen Halbester sekundärer Alkohole dieser Kettenlängen bevorzugt. Weiterhin bevorzugt sind Alkylsulfate der genannten Kettenlänge, welche einen synthetischen, auf petrochemischer Basis hergestellten geradkettigen Alkylrest enthalten, die ein analoges Abbauverhalten besitzen wie die adäquaten Verbindungen auf der Basis von fettchemischen Rohstoffen. Besonders bevorzugt sind dabei die C₁₀-C₁₆-Alkylsulfate, insbesondere die C₁₂₋₁₄-Alkylsulfate. Des Weiteren können auch Alkylsulfate mit ein-oder mehrfach verzweigten Alkylketten oder cyclischen Alkylresten eingesetzt werden.
Die Fettalkoholsulfate werden üblicherweise als Alkalimetall-, Erdalkalimetall- und/oder Mono-, Di- bzw. Trialkanolammoniumsalz und/oder aber auch in Form ihrer mit dem entsprechenden Alkalimetallhydroxid, Erdalkalimetallhydroxid und/oder Mono-, Di- bzw. Trialkanolamin in situ zu neutralisierenden korrespondierenden Säure eingesetzt. Bevorzugt sind hierbei als Alkalimetalle Kalium und insbesondere Natrium, als Erdalkalimetalle Calcium und insbesondere Magnesium, sowie als Alkanolamine Mono-, Di- oder Triethanolamin. Bevorzugt eingesetzte Fettalkoholsulfate sind dabei vor allem das Natrium- oder das Monoethanolamin-Laurylsulfat.

### Fettalkoholethersulfate

Alkylethersulfate (Fettalkoholethersulfate, INCI Alkyl Ether Sulfates) sind Produkte von Sulfatierreaktionen an alkoxylierten Alkoholen. Dabei versteht der Fachmann allgemein unter alkoxylierten Alkoholen die Reaktionsprodukte von Alkylenoxid, bevorzugt Ethylenoxid, mit Alkoholen, im Sinne der vorliegenden Erfindung bevorzugt mit längerkettigen Alkoholen, d.h. mit aliphatischen geradkettigen oder ein oder mehrfach verzweigten, acyclischen oder cyclischen, gesättigten oder ein oder mehrfach ungesättigten, vorzugsweise geradkettigen, acyclischen, gesättigten, Alkoholen mit 6 bis 22, vorzugsweise 8 bis 18, insbesondere 10 bis 16 und besonders bevorzugt 12 bis 14 Kohlenstoffatomen. In der Regel entsteht aus n Molen Ethylenoxid und einem Mol Alkohol, abhängig von den Reaktionsbedingungen, ein komplexes Gemisch von Additionsprodukten unterschiedlicher Ethoxylierungsgrade (n = 1 bis 30, vorzugsweise 1 bis 20, insbesondere 1 bis 10, besonders bevorzugt 2 bis 4). Eine weitere Ausführungsform der Alkoxylierung besteht im Einsatz von Gemischen der Alkylenoxide, bevorzugt des Gemisches von Ethylenoxid und Propylenoxyd. Ganz besonders bevorzugt im Sinne der vorliegenden Erfindung sind niederethoxylierte Fettalkohole mit 1 bis 4 Ethylenoxideinheiten (EO), insbesondere 1 bis 2 EO, beispielsweise 2 EO, wie Na-C₁₂₋₁₄-Fettalkohol+2EO-sulfat.

Besonders bevorzugte anionische Tenside sind Fettalkoholsulfate, wie Natriumlaurylsulfat, Fettalkoholethersulfate, wie Natriumlaurylethersulfat mit 2 EO, sekundäre Alkylsulfonate, Sarkosinate, Tauride sowie Gemische derselben. Das Mittel enthält anionische Tenside in Mengen von bis zu 0,1 Gew.%, insbesondere bis zu 0,005 Gew.-%.

### Weitere Tenside

Die wässrige Zusammensetzung kann neben anionischen Tensiden auch weitere oberflächenaktive Substanzen (Tenside) enthalten, insbesondere aus der Klasse der nichtionischen Tenside.

Als nichtionische Tenside eignen sich hierbei ausschließlich langkettige Alkylpolyglycoside mit 8 bis 14 C-Atomen im Alkylteil und 1 bis 3 Glycosideinheiten sowie Siliconpolyether. Ein Beispiel für derartige Tenside ist Kokosalkylpolyglucosid mit im Mittel 1,4 Glucoseeinheiten. In einer bevorzugten Ausführungsform ist die wässrige Zusammensetzung jedoch frei von nichtionischen Tensiden.

### Weitere Inhaltsstoffe

Neben den genannten Komponenten kann die wässrige Zusammensetzung weitere Hilfs- und Zusatzstoffe enthalten, wie sie in derartigen Mitteln üblich sind. Dazu zählen insbesondere Duftstoffe (Parfümöle), Antistatikstoffe, Konservierungsmittel, Korrosionsinhibitoren, Komplexbildner für Erdalkallionen, UV-Absorber und Elektrolytsalze. Die Menge an derartigen Zusätzen liegt üblicherweise nicht über 1 Gew.% in der Zusammensetzung. Die Untergrenze des Einsatzes hängt von der Art des Zusatzstoffes ab. So kann die wässrige Zusammensetzung beispielsweise bis zu 0,5 Gew.%, vorzugsweise bis zu 0,25 Gew.% Parfüm enthalten. Vorzugsweise liegt die Menge an Hilfsstoffen insgesamt unterhalb von 1 Gew.-%.

Der pH-Wert der Zusammensetzung liegt bevorzugt in einem Bereich von 6 bis 11, äußerst bevorzugt von 7 bis 10,5.

Die Zusammensetzung kann durch Aufmischen unmittelbar aus ihren Rohstoffen, anschließendes Durchmischen und abschließendes Stehen des Mittels bis zur Blasenfreiheit hergestellt werden.

Als Substrat für die wässrige Zusammensetzung dient ein Tuch zur einmaligen Verwendung. Vorzugsweise wird ein Papier- oder Mikrofasertuch verwendet. Kunststoffvliese sind dagegen nicht als Substrate geeignet.

Unter Papieren versteht man einen flächigen, im wesentlichen aus Fasern vorwiegend pflanzlicher Herkunft bestehenden Werkstoff, der durch Entwässerung einer Faserstoffaufschwemmung auf einem Sieb gebildet wird. Dabei entsteht ein Faserfilz, der anschließend verdichtet und getrocknet wird. Das Flächengewicht beträgt im allgemeinen bis zu 225 g/m². Die Faserstoffe, die den Hauptbestandteil des Papiers bilden, werden vor allem aus Holz gewonnen. Je nach speziellen Herstellverfahren, Eigenschaften und Verwendungszweck werden verschiedene Papiersorten unterschieden, etwa Banknotenpapier, Büttenpapier, Seidenpapier, Schreibpapier, Photopapier, Hygienepapier oder auch Krepppapier. Bei letzterem handelt es sich um durch Naß- oder Trockenkreppung dehnbar und schmiegsam gemachte Papiersorten. Hierzu werden bei der Papierherstellung anstelle der üblicherweise in der Trockenpartie eingesetzten Trockenzylinder die sogenannten Kreppzylinder eingesetzt, das sind dampfbeheizte Zylinder, auf welchen die Papierbahn durch einen Kreppschaber gestaucht und dabei wesentlich verkürzt wird. Krepppapiere finden beispielsweise als Hygienepapiere Verwendung, etwa als Haushaltstücher.

Mikrofasern sind textile Fasern beispielsweise aus Polyestern, Polyamiden oder Polytetrafluorethylen, die beim Verspinnen aus Spinndüsen mit vielen Bohrungen entstehen, wenn der Spinndüsenspitze heiße Luft mit hoher Geschwindigkeit entgegengeblasen wird, die die Filamente in kurze Fasern zerreißt. Die so erhaltenen Mikrofasern mit einer mittleren Feinheit von 0,1 bis 0,3 dtex werden zu einem sogenannten Mikrofasergewirr extrem geringer Porenweite verarbeitet (1 dtex = 1 g/10000 m). Die geringe Porenweite sorgt dafür, dass beispielsweise Regentropfen nicht in das Gewebe eindringen können, während Wasserdampf austreten kann, so dass ein gleichzeitig atmungsaktives und wasserdichtes Tuch entsteht.

Unter den Papiertüchern sind solche aus Krepppapier, insbesondere Cellulose-Krepppapier, besonders geeignet, wie sie beispielsweise von den Firmen NeuKaliss, Schoeller & Hösch, Lenk sowie Kimberly-Clark angeboten werden. Bevorzugte Krepppapiere weisen ein Flächengewicht von 20 bis 50 g/m² auf. Daneben können Mikrofasertücher mit einem Flächengewicht von 30 bis 80 g/m² eingesetzt werden.

Das Substrat wird mit der wässrigen Zusammensetzung getränkt und vorzugsweise einzeln verpackt. Dabei wird die wässrige Zusammensetzung vorzugsweise in einer Menge von 20 bis 55 g/m² auf das Substrat aufgebracht.

Durchführbar ist daher ein Verfahren zur Herstellung eines Reinigungstuchs, bei dem ein Substrat, vorzugsweise ausgewählt aus der Gruppe umfassend Papiertücher, insbesondere Krepppapier, und Mikrofasertücher, getränkt wird mit einer wässrigen Zusammensetzung, die mindestens ein alkoholisches Lösemittel, vorzugsweise ausgewählt aus der Gruppe umfassend Ethanol, n-Propanol, Isopropanol und Gemischen derselben, ein Alkylpyrrolidon, vorzugsweise 1-Octylpyrrolidon, bis zu 0,1 Gew.% mindestens eines anionischen Tensids und gegebenenfalls Parfüm enthält. Dabei beträgt die Auftragsmenge der Zusammensetzung auf das Substrat vorzugsweise 20 bis 55 g/m².

### Beispiele

Es wurden insgesamt sieben wässrige Zusammensetzungen formuliert und Tücher aus Krepppapier im Massenverhältnis 1:1 mit ihnen getränkt. Dabei waren die Zusammensetzungen E1 bis E3 erfindungsgemäß einsetzbar. Die Vergleichsformulierung V1 wies einen zu hohen Tensidgehalt auf, die weiteren Vergleichsformulierungen V2 bis V4 waren frei von Alkylpyrrolidonderivaten.
Die Reinigungstücher wurden anschließend zur Reinigung hydrophobierter Brillengläser verwendet, die mit pigmentiertem Fettschmutz versehen worden waren, und zur Beurteilung der Reinigungsleistung und der Rückstandsbildung einer visuellen Bewertung unterzogen. Es zeigte sich, dass die Zusammensetzungen E1 bis E3 das beste Verhältnis zwischen Reinigungsleistung und Rückstandsbildung aufwiesen.

**Tabelle 1: Tränkflüssigkeiten auf Krepppapier (Massenverhältnis Flüssigkeit/Tuch 1:1)**

| Zusammensetzung | E1 | E2 | E3 | V1 | V2 | V3 | V4 |
|---|---|---|---|---|---|---|---|
| 1-Octyl-2-pyrrolidon | 0,01 | 0,01 | 0,15 | 0,01 | - | - | - |
| Ethanol | 60 | 60 | 60 | 60 | 60 | 60 | 60 |
| Parfüm | 0,25 | 0,25 | 0,25 | 0,25 | 0,25 | 0,25 | 0,25 |
| Anionisches Tensid | 0,001 | - | 0,01 | 0,4 | 0,4 | 0,01 | - |
| Wasser | Auf 100 | Auf 100 | Auf 100 | Auf 100 | Auf 100 | Auf 100 | Auf 100 |
| Reinigungsleistung an pigmentiertem Fettschmutz auf hydrophobierten Kunststoffgläsern (visuelle Bewertung) | ++ | + | ++ | ++ | ++ | + | o |
| Rückstand auf hydrophobierten Kunststoffgläsern (visuelle Bewertung) | ++ | ++ | + | -- | -- | - | o |

| | | | | | | | |
|---|---|---|---|---|---|---|---|
| Die Mengenangaben sind dabei in Gew.-% Aktivsubstanz. | | | | | | | |

## Patentansprüche

1. Verwendung eines Reinigungstuchs für harte Oberflächen, das ein Substrat und eine wässrige Zusammensetzung umfasst, zur Reinigung von Brillengläsern, insbesondere aus Kunststoff, wobei die wässrige Zusammensetzung
- mindestens ein alkoholisches Lösemittel,
- ein Alkylpyrrolidon und
- bis zu 0,1 Gew.-% mindestens eines anionischen Tensids enthält.

2. Verwendung gemäß Anspruch 1, **dadurch gekennzeichnet**, das das Substrat vorzugsweise ausgewählt ist aus der Gruppe umfassend Papiertücher, insbesondere Krepppapier mit einem Flächengewicht von 20-50 g/m², und Mikrofasertücher mit einem Flächengewicht von 30 bis 80 g/m².

3. Verwendung gemäß einem der Ansprüche 1 oder 2, **dadurch gekennzeichnet, dass** das Alkylpyrrolidon 1-Octyl-2-Pyrrolidon ist.

4. Verwendung gemäß einem der vorangehenden Ansprüche, **dadurch gekennzeichnet, dass** das alkoholische Lösemittel vorzugsweise ausgewählt ist aus der Gruppe umfassend Ethanol, n-Propanol, iso-Propanol sowie Gemische derselben und bevorzugt in Mengen von 30 bis 70 Gew.-%, vorzugsweise 40 bis 60 Gew.-%, enthalten ist.

5. Verwendung gemäß einem der vorangehenden Ansprüche, **dadurch gekennzeichnet, dass** die wässrige Zusammensetzung ein Alkylpyrrolidon, vorzugsweise 1-Octyl-2-pyrrolidon, in Mengen von 0,001 bis 0,1 Gew.%, vorzugsweise 0,005 bis 0,05 Gew.-%, enthält.

6. Verwendung gemäß einem der vorangehenden Ansprüche, **dadurch gekennzeichnet, dass** die wässrige Zusammensetzung bis zu 0,5 Gew.%, vorzugsweise bis zu 0,25 Gew.-%, Parfüm enthält.

7. Verwendung gemäß einem der vorangehenden Ansprüche, **dadurch gekennzeichnet, dass** die wässrige Zusammensetzung ein oder mehrere Aniontenside enthält, vorzugsweise ausgewählt aus der Gruppe umfassend Fettalkoholsulfate, Fettakoholethersulfate, sekundäre Alkylsulfonate, Sarkosinate, Tauride sowie Gemische derselben, in Mengen von bis zu 0,1 Gew.-%, vorzugsweise bis zu 0,005 Gew.%.

8. Verwendung gemäß einem der vorangehenden Ansprüche, **dadurch gekennzeichnet, dass** die wässrige Zusammensetzung frei von Tensiden ist.

9. Verwendung gemäß einem der vorangehenden Ansprüche, **dadurch gekennzeichnet, dass** die wässrige Zusammensetzung in einer Menge von 20-55 g/m² auf das Substrat gemäß Anspruch 2 aufgebracht wird.

10. Verwendung gemäß einem der vorangehenden Ansprüche, **dadurch gekennzeichnet, dass** das Reinigungstuch einzeln verpackt wird.

11. Verwendung gemäß einem der vorangehenden Ansprüche, **dadurch gekennzeichnet, dass** die Brillengläser ein Nanocoating aufweisen können.

## Claims

1. Use of a cleaning cloth for hard surfaces, which cloth contains a substrate and an aqueous composition, for cleaning ophthalmic lenses, in particular made of plastic, wherein the aqueous composition comprises
- at least one alcoholic solvent,
- an alkyl pyrrolidone and
- up to 0.1 wt % of at least one anionic surfactant.

2. Use according to claim 1, **characterised in that** the substrate is preferably selected from the group containing paper towels, in particular crepe paper with a grammage of 20-50 g/m², and microfibre towels with a grammage of 30 to 80 g/m².

3. Use according to one of claims 1 or 2, **characterised in that** the alkyl pyrrolidone is 1-octyl-2-pyrrolidone.

4. Use according to one of the preceding claims, **characterised in that** the alcoholic solvent is preferably selected from the group containing ethanol, n-propanol, isopropanol as well as mixtures of the same and is preferably comprised in amounts of 30 to 70 wt %, preferably 40 to 60 wt %.

5. Use according to one of the preceding claims, **characterised in that** the aqueous composition comprises an alkyl pyrrolidone, preferably 1-octyl-2-pyrrolidone, in amounts of 0.001 to 0.1 wt %, preferably 0.005 to 0.05 wt %.

6. Use according to one of the preceding claims, **characterised in that** the aqueous composition comprises up to 0.5 wt %, preferably up to 0.25 wt % perfume.

7. Use according to one of the preceding claims, **characterised in that** the aqueous composition comprises one or more anionic surfactants, preferably selected from the group containing fatty alcohol sulfates, fatty alcohol ether sulfates, secondary alkyl sulfonates, sarcosinates, taurides as well mixtures of the same, in amounts of up to 0.1 wt %, preferably up to 0.005 wt %.

8. Use according to one of the preceding claims, **characterised in that** the aqueous composition is free of surfactant.

9. Use according to one of the preceding claims, **characterised in that** the aqueous composition is deposited in an amount of 20-55 g/m² onto the substrate according to claim 2.

10. Use according to one of the preceding claims, **characterised in that** the cleaning cloth is individually packaged.

11. Use according to one of the preceding claims, **characterised in that** the ophthalmic lenses may have a nanocoating.

## Revendications

1. Utilisation d'une lingette de nettoyage pour surfaces dures, qui comprend un substrat et une composition aqueuse, pour le nettoyage de verres de lunettes, en particulier en matériau synthétique, la composition aqueuse contenant
- au moins un solvant alcoolique,
- une alkylpyrrolidone et
- jusqu'à 0,1 % en poids d'au moins un agent tensioactif anionique.

2. Utilisation selon la revendication 1, **caractérisée en ce que** le substrat est de préférence choisi dans le groupe comprenant les lingettes en papier, en particulier en papier crêpé, présentant un grammage de 20-50 g/m², et les lingettes en microfibres d'un grammage de 30 à 80 g/m².

3. Utilisation selon l'une quelconque des revendications 1 ou 2, **caractérisée en ce que** l'alkylpyrrolidone est la 1-octyl-2-pyrrolidone.

4. Utilisation selon l'une quelconque des revendications précédentes, **caractérisée en ce que** le solvant alcoolique est de préférence choisi dans le groupe comprenant l'éthanol, le n-propanol, l'iso-propanol ainsi que des mélanges de ceux-ci et est de préférence contenu en des quantités de 30 à 70% en poids, de préférence de 40 à 60% en poids.

5. Utilisation selon l'une quelconque des revendications précédentes, **caractérisée en ce que** la composition aqueuse contient une alkylpyrrolidone, de préférence une 1-octyl-2-pyrrolidone, en des quantités de 0,001 à 0,1% en poids, de préférence de 0,005 à 0,05% en poids.

6. Utilisation selon l'une quelconque des revendications précédentes, **caractérisée en ce que** la composition aqueuse contient jusqu'à 0,5% en poids, de préférence jusqu'à 0,25% en poids, de parfum.

7. Utilisation selon l'une quelconque des revendications précédentes, **caractérisée en ce que** la composition aqueuse contient un ou plusieurs agents tensioactifs anioniques, de préférence choisis dans le groupe comprenant les sulfates d'alcools gras, les éthersulfates d'alcools gras, les alkylsulfonates secondaires, les sarcosinates, les taurides ainsi que leurs mélanges, en des quantités jusqu'à 0,1 % en poids, de préférence jusqu'à 0,005% en poids.

8. Utilisation selon l'une quelconque des revendications précédentes, **caractérisée en ce que** la composition aqueuse est exempte d'agents tensioactifs.

9. Utilisation selon l'une quelconque des revendications précédentes, **caractérisée en ce que** la composition aqueuse est appliquée en une quantité de 20-55 g/m² sur le substrat selon la revendication 2.

10. Utilisation selon l'une quelconque des revendications précédentes, **caractérisée en ce que** la lingette de nettoyage est emballée individuellement.

11. Utilisation selon l'une quelconque des revendications précédentes, **caractérisée en ce que** les verres de lunettes peuvent présenter un nanorevêtement.
